# NEUE EUROPÄISCHE PATENTSCHRIFT

(11) **EP 0 374 682 B2**
(45) Veröffentlichungstag und Bekanntmachung des Hinweises auf die Entscheidung über den Einspruch: **25.05.1994**
(45) Hinweis auf die Patenterteilung: 25.09.1991
(21) Anmeldenummer: 89122866.0
(22) Anmeldetag: 12.12.1989
(51) Int. Cl.: B28C 5/42, B60P 3/16

(54) **Fahrzeug-Betonmischer**
Vehicle concrete mixer
Malaxeur de béton pour camions

(30) Priorität: 17.12.1988 DE 3842542
(43) Veröffentlichungstag der Anmeldung: 27.06.1990
(73) Patentinhaber: STETTER GMBH, D-87700 Memmingen (DE)
(72) Erfinder: Schreyer, Wilfried, D-8940 Memmingen (DE)
(74) Vertreter: Hübner, Hans-Joachim, Dipl.-Ing.

(56) Entgegenhaltungen:
- AT-B- 112 225
- GB-A- 279 339
- SOVIET INVENTIONS ILLUSTRATED, Sektion P,Q, Woche 8826, 10. August 1988 DERWENT PUBLICATIONS LTD., London, Q 15

## Beschreibung

Die Erfindung betrifft einen Fahrzeug-Betonmischer, mit einem Fahrzeugrahmen, einer an diesem geneigt angeordneten, drehbar gelagerten Mischtrommel, an deren hinterem Ende eine von einem ringförmigen Flansch begrenzte Öffnung zum Beschicken und Entleeren der Mischtrommel angeordnet ist, mit einem Antriebsmotor zum wahlweisen Drehen der Mischtrommel in entgegengesetzten Richtungen, mit einem Gestell, das am Fahrzeugrahmen befestigt ist und oberhalb der Mischtrommel ein Schwenklager aufweist, mit einer Klappe, die am Schwenklager zwischen einer Offenstellung und einer Schließstellung schwenkbar gelagert ist und in der Schließstellung die Öffnung der Mischtrommel abschließt und mit einem Trichter, der an der Rückseite der Klappe befestigt ist und diese durchsetzt, weiterhin mit einer ringförmigen Dichtung, die am Außenumfang der Klappe befestigt ist und in deren Schließstellung an dem ringförmigen Flansch der Mischtrommel angedrückt ist und während der Drehung der Mischtrommel an dem Flansch gleitet und mit einem Verstellorgan zum Verschwenken der Klappe.

Ein derartiger Betonmischer ist aus der US-A-2,338,820 bekannt. Die Dichtung steht unter der ständigen Last des Trichters. Die starke Andrückkraft bewirkt einen erheblichen Abrieb an der Dichtung. Außerdem wird die Dichtung ungleichmäßig verformt. Die Verformung ist im bodennahen Bereich am größten. Eine sichere Abdichtung der Öffnung ist mit der bekannten Anordnung kaum möglich. Auch bei sehr genauer Lagerung der Klappe läßt sich eine gute Zentrierung der Klappe zur Öffnung der Mischtrommel in der Praxis nicht erzielen, weil die Mischtrommel - durch die Lagerung bedingt-eine leichte Taumelbewegung im Bereich der heckseitigen Öffnung ausführt.

Die DE-A-2949026 zeigt einen ähnlichen Betonmischer. Hier hat man auf die Dichtung an der Klappe gänzlich verzichtet, sodaß die Abdichtung der Mischtrommel noch problematischer ist.

Grundsätzlich besteht das dringende Bedürfnis, die heckseitige Öffnung der Mischtrommel absolut zuverlässig abzudichten, weil dann nicht nur jegliche Straßenverschmutzung ausgeschaltet wäre, sondern die Einfüllmenge auch vergrößert werden könnte.

Ein Fahrzeugbetonmischer der eingangs genannten Art, bei dem am Gestell ein mechanischer Anschlag für die Klappe angeordnet ist und der Anschlag die Klappe in der Schließstellung abstützt und bei dem Einstellmittel vorgesehen sind, um mindestens einen Umfangsteil der aus abriebfestem Kunststoff bestehenden Dichtung der Klappe zu verstellen, wenn die Klappe vom Anschlag abgestützt ist, ist bestimmungsgemäß für den Transport von Beton zwischen Mischanlagen und Baustellen im Raum Verden (DE) eingesetzt und daher durch offenkundige Vorbenutzung bekannt geworden. Als mechanischer Anschlag für die Klappe diente der bis in seine Endposition ausgefahrene Verstellzylinder zum Verstellen der Klappe. Die Einstellmittel umfaßten zwei verstellmöglichkeiten der Klappe. Das Deckel-Trichtersystem war in Trommelachsrichtung durch Langlöcher begrenzt verschiebbar aufgeschraubt und konnte zusätzlich durch Langlöcher aufweisende Stützlaschen höhenmäßig und auch geringfügig neigungsmäßig verstellt werden. Die ringsumlaufende Dichtung war an der Klappe fest angebracht. Restundichtigkeiten sind auch bei dieser bekannten Vorrichtung nicht immer vermeidbar.

Aufgabe der Erfindung ist es daher, eine Anordnung zu schaffen, die eine möglichst vollkommene Abdichtung der heckseitigen Öffnung einer Mischtrommel gewärhleistet.

Diese Aufgabe wird durch die Merkmalskombination des Anspruchs 1 gelöst.

Dank der Erfindung wird alternativ oder kumulativ zur Verstellung der Klappenposition eine Relativverstellung der Dichtung an der Klappe ermöglicht. Damit kann auch eine nur abschnittsweise Verstellung über nur kleine umfangsbereiche vorgenommen werden, wodurch die Möglichkeit einer Feinjustierung der Dichtung geschaffen wird, die deswegen einfach durchführbar ist, weil keinerlei Hebezeuge zum Anheben des Deckel-Trichtersystems benötigt werden.

Gemäß Weiterbildungen der Erfindung können weitere Einstellmittel dem Anschlagsystem oder auch dem Organ zum Öffnen der Klappe zugeordnet sein. Alternativ oder kumulativ kann das Schwenklager der Klappe verstellbar sein, vorzugsweise über eine Exzenterbuchse und es können auch der Abstand zwischen Schwenklager und Befestigungsstelle am Trichter sowie die Position der Befestigungsstelle am Trichter oder am Schwenklager vorzugsweise stufenlos einstellbar sein.

Anhand der Zeichnung sei die Erfindung beispielsweise näher erläutert.
- FIG. 1: zeigt eine schematische Seitenansicht eines Fahrzeug-Betonmischers ;
- FIG. 2: zeigt eine Längsschnittansicht durch das hintere Ende der Mischtrommel ;
- FIG. 3: ist eine Detailansicht eines Verstellzylinders mit Einstelleinrichtung für die Klappe ;
- FIG. 4: ist eine Detailansicht eines Anschlagsystems für den heckseitigen Trichter der Mischtrommel ;
- FIG. 5: zeigt im Detail die Ausbildung eines Schwenklagers für die heckseitige Klappe der Mischtrommel ;
- FIG. 6: ist eine schematische Ansicht einer abgewandelten Ausführungsform der Aufhängung der Heckklappe mit Trichter ;
- FIG. 7: veranschaulicht im Querschnitt eine abgewandelte Ausführung des Profils einer Dichtung, die an der Klappe gemäß der Erfindung verstellbar angeordnet ist; und
- FIG. 8: zeigt im Schnitt eine abgewandelte Ausführungsform einer ebenfalls verstellbar angebrachten Dichtung.

Auf dem Fahrzeugrahmen 12 eines Fahrzeug-Betonmischers 10 ist eine Mischtrommel 14 mit nach hinten ansteigender Achse drehbar gelagert. Am Fahrzeugrahmen 12 ist ein Gestell 16 befestigt, das beidseitig der Mischtrommel 14 nach oben ragt und oberhalb der Kontur der Mischtrommel ein Schwenklager 18 für eine Baueinheit 20 aufweist, die aus einer Klappe 22 und einem Trichter 24 besteht.

Die Klappe 22 hat eine im wesentlichen kreisförmige Kontur und schließt eine am hinteren Ende der Mischtrommel 14 gebildete Öffnung 26 ab, die von einem Ringflansch 28 begrenzt wird. An der Klappe 22 sind Seitenwände des Trichters 24 angeschweißt, die durch einen Boden 30 miteinander verbunden sind. Die Klappe 22 hat etwa in Höhe der Drehachse 32 der Mischtrommel 14 eine Öffnung, durch die der Auslaß des Trichters 24 in die Mischtrommel 14 hineinragt. Die Klappe 22 trägt einen Ringflansch 34, an dem eine ringförmige Dichtung 36 befestigt ist, die am Flansch 28 der Mischtrommel 14 ringsum abdichtend anliegt.

Am Boden 30 des Trichters 24 ist ein Stützschuh 38 befestigt, der bodenseitig ein Dämpfüngsglied 40 trägt und mit dem sich der Stützschuh 38 in der Schließstellung der Klappe 22 auf einem Anschlag 42 abstützt, der durch eine Querstrebe des Gestells 16 gebildet ist. Der Stützluß 38 überträgt das Gewicht des Trichters 24 auf den Anschlag 42, sodaß die Dichtung 36 entlastet ist.

Ein Verstellzylinder 44 ist am Gestell 16 gelagert und seine Kolbenstange greift am Boden 30 des Trichters 24 an. Der Zylinder 44 wird mit Druckluft betätigt. Er ist doppelt wirkend. Wird die Druckluft kolbenseitig zugeführt, schwenkt die Klappe 22 mit Trichter 24 nach hinten und oben in eine Offenstellung, in welcher die Mischtrommel 14 entladen werden kann. Wird der Zylinder 44 kolbenstangenseitig beaufschlagt gelangt die Klappe 22 in ihre Schließstellung, wobei der Stützfuß 38 auf dem Anschlag 42 aufliegt. Der Zylinder 44 bleibt während der Fahrt des Betonmischers 10 druckbeaufschlagt, um die Klappe 22 in der Schließstellung zu verriegeln.

FIG. 3 veranschaulicht eine abgewandelte Ausführungsform des Verstellzylinders 44, der hier selbst als Anschlagmittel wirkt, sodaß der Stützschuh 38 und der in Form einer Querstrebe ausgebildete Anschlag 42 gemäß FIG. 2 entfallen können. Dafür muß der Kolben 46 des Zylinders 44 bodenseitig mit einem Dämpfüngsglied 48 versehen sein, wie dies gestrichelt in FIG. 3 veranschaulicht ist. Der Zylinder 44 muß so angeordnet und ausgebildet sein, daß das Dämpfüngsglied 48 am Boden der Zylinderbohrung anschlägt, wenn die Klappe 22 ihre Schließstellung erreicht hat. Um die Position der Klappe 22 sehr genau einstellen zu können ist die Befestigungsgabel 50 der Kolbenstange des Zylinders 44 mit einem Schraubbolzen 52 versehen, der in eine stirnseitige Bohrung der Kolbenstange eingeschraubt und mittels einer Mutter 54 gekontert ist.

Um die Feinjustierung der Schließstellung der Klappe 22 auch bei der Ausführung gemäß FIG. 2 vornehmen zu können, ist der Stützfuß 38 an einer Schwenkplatte 56 angebracht, die zwischen zwei Laschen um eine Achse 60 schwenkbar gelagert ist. Die Laschen 58 sind an der Unterseite des Bodens 30 des Trichters 24 angeschweißt. Die beiden Laschen 58 erstrecken sich über die Schwenkachse 60 nach oben oder es sind im Abstand von der Schwenkachse 60 zwei weitere Laschen 62 angeschweißt, zwischen denen die Schwenk- platte 56 geführt ist. Die beiden weiteren Laschen 62 weisen ausgefluchtete Bogenschlitze 64 auf und die Schwenkplatte 56 hat eine entsprechende Bohrung, sodaß eine Klemmschraube 66 diese Bohrung und die beiden Bogenschlitze 64 durchsetzen kann, um die Schwenkplatte in einer passenden Schwenkstellung festklemmen zu können. Mit dieser Maßnahme läßt sich die Position der Klappe 22 stufenlos feineinstellen, wenn das Dämpfüngsglied 40 des Stützfüßes 38 auf dem Anschlag 42 ruht.

FIG. 5 veranschaulicht ein Einstellmittel, das eine Feineinstellung der Schließposition der Klappe 22 im Bereich des Schwenklagers 18 erlaubt. Die Klappe 22 ist im Breitenbereich des Trichters 24 über den Ringflansch 34 hinaus nach oben verlängert und bildet hier die Trichtervorderwand. Am oberen Ende dieser Trichtervorderwand erstreckt sich ein horizontaler Arm 68 zum Schwenklager 18, das eine Lagerhülse 70 aufweist, in der eine Exzenterbuchse 72 drehbar und feststellbar gelagert ist. Diese Exzenterbuchse 72 weist eine exzentrische Bohrung 74 auf, durch die sich ein Lagerbolzen 76 hindurch erstreckt, der am Gestell 16 befestigt ist. Dreht man nun die Exzenterbuchse 72, so verändert sich die Position der Klappe 22 sowohl in horizontaler als auch in vertikaler Richtung. Die genaue Schließposition der Klappe 22 läßt sich somit stufenlos einstellen.

FIG. 6 veranschaulicht ein altematives Einstellmittel der Klappe 22 im Bereich des Schwenklagers 18. Der Arm 68 ist hier geteilt und die beiden Armteile sind teleskopartig verschiebbar, wobei ein Teil ein in Verschieberichtung liegendes Langloch 78 und das andere Teil eine damit ausgerichtete Bohrung aufweist. Mittels einer Klemmschraube 80 kann die gewünschte Verschiebeposition festgelegt werden. Das trichterseitige Teil des Arms 68 ist an der Vorderwand des Trichters 24 ebenfalls verstellbar angeschraubt, wobei die Klemmschraube ein vertikales Langloch 82 durchsetzt, um die Höhenlage der Klappe 22 genau einstellen zu können. Bei dieser Ausführungsform gemäß FIG. 6 ist eine Exzenterbuchse im Schwenklager 18 entbehrlich.

FIG. 8 veranschaulicht eine im Querschnitt abgewandelte Ausführungsform einer ringförmigen Dichtung 36. Sie besteht aus einem im Querschnitt geraden Befestigungssteg und einer etwa halbkreisförmigen Dichtlippe. Der Befestigungssteg hat in passenden Umfangsabständen Bohrungen, um die Dichtung 36 am Ringflansch 34 der Klappe 22 anschrauben zu können. Die Besonderheit dieser Ausführungsform liegt darin, daß der Ringflansch 34 für jede Klemmschraube ein Langloch 84 aufweist. Die Langlöcher 84 liegen parallel und sind zur Öffnung 26 der Mischtrommel 14 hin gerichtet. Die Dichtung 36 kann somit auch relativ zur Klappe 22 stufenlos verstellt werden, und zwar läßt sich jeder Bereich beidseitig benachbart jeder Klemmschraube individuell einstellen.

FIG. 7 veranschaulicht eine weiter abgewandelte Dichtung 36, die zwar ebenfalls wie bei der Ausführung gemäß FIG. 8 mittels Langlöcher durchsetzender Klemmschrauben am Ringflansch 34 verstellbar befestigt ist, jedoch ein geschlossenes kreisförmiges Hohlprofil als Dichtlippe aufweist. Dieses Hohlprofil bildet eine Ringkammer 86, in die ein Zuführschlauch 88 mündet, der an eine nicht dargestellte Druckmittelquelle anschließbar ist. Der dem Flansch 28 der Mischtrommel 14 zugewandte Mantelbereich der Dichtung 36 weist mindestens im unteren Halbrund der Dichtung in Umfangsabständen Düsen 90 auf, durch die hindurch eine Reinigungs- und/oder Schmierflüssigkeit auf den Flansch 28 aus der Druckmittelquelle aufgetragen werden kann.

## Patentansprüche

1. Fahrzeug-Betonmischer, mit einem Fahrzeugrahmen (12), einer an diesem geneigt angeordneten drehbar gelagerten Mischtrommel (14), an deren hinterem Ende eine von einem ringförmigen Flansch (28) begrenzte Öffnung (26) zum Beschicken und Entleeren der Mischtrommel (14) angeordnet ist, mit einem Antriebsmotor zum wahlweisen Drehen der Mischtrommel (14) in entgegengesetzten Richtungen, mit einem Gestell (16), das am Fahrzeugrahmen (12) befestigt ist und oberhalb der Mischtrommel (14) ein Schwenklager (18) aufweist, mit einer Klappe (22), die am Schwenklager (18) zwischen einer Offenstellung und einer Schließstellung schwenkbar gelagert ist und in der Schließstellung die Öffnung (26) der Mischtrommel (14) abschließt und mit einem Trichter (24), der an der Rückseite der Klappe (22) befestigt ist und diese durchsetzt, weiterhin mit einer ringförmigen Dichtung (36), die am Außenumfang der Klappe (22) befestigt ist und in deren Schließstellung an dem ringförmigen Flansch (28) der Mischtrommel (14) angedrückt ist und während der Drehung der Mischtrommel (14) an dem Flansch (28) gleitet und mit einem Verstellorgan (44) zum Verschwenken der Klappe (22), wobei am Gestell (16) ein mechanischer Anschlag (42, 44) für die Klappe (22) angeordnet ist, der Anschlag (42, 44) die Klappe (22) in der Schließstellung abstützt und Einstellmittel (52, 56, 72, 78, 82, 84) vorgesehen sind, um mindestens einen Umfangsteil der aus abriebfestem Kunststoff bestehenden Dichtung (36) der Klappe (22) zu verstellen, wenn die Klappe (22) vom Anschlag (42, 44) abgestützt ist, dadurch gekennzeichnet, daß die Dichtung (36) mittels einer Anzahl in Umfangsabständen angeordneter Schrauben an der Klappe (22) befestigt ist, welche Langlöcher (84) zur individuellen Einstellung des jeder Schraube benachbarten Abschnittes der Dichtung (36) durchsetzen.

2. Fahrzeug-Betonmischer nach Anspruch 1, dadurch gekennzeichnet, daß an der Unterseite des Trichters (24) ein Stützschuh (38) befestigt ist, der in der Schließstellung der Klappe (22) auf dem Anschlag (42) ruht, welcher von einer Strebe des Gestells (16) gebildet ist.

3. Fahrzeug-Betonmischer nach Anspruch 2, dadurch gekennzeichnet, daß zwischen Stützschuh (38) und Strebe (42) ein Dämpfungsglied (40) angeordnet ist.

4. Fahrzeug-Betonmischer nach Anspruch 1, dadurch gekennzeichnet, daß die Einstellmittel (56) an einem der beiden, den Stützschuh (38) und die Strebe (42) umfassenden Teile vorgesehen sind.

5. Fahrzeug-Betonmischer nach Anspruch 1, dadurch gekennzeichnet, daß der Anschlag in einem Verstellzylinder (44) ausgebildet ist, der das Verstellmittel bildet und daß die Einstellmittel einen Schraubbolzen (52) umfassen, mit dem ein Ende des Verstellzylinders (44) in dessen Längsrichtung verstellbar ist.

6. Fahrzeug-Betonmischer nach Anspruch 1, dadurch gekennzeichnet, daß das Verstellmittel (44) als doppelwirkender Druckluftzylinder ausgebildet ist und daß die Klappe (22) durch ständige Druckmittelbeaufschlagung in ihrer Schließstellung pneumatisch verriegelt ist.

7. Fahrzeug-Betonmischer nach Anspruch 1, dadurch gekennzeichnet, daß das Schwenklager (18) eine Exzenterbuchse (72) aufweist, bei deren Drehung die Achse des Schwenklagers (18) auf einem Kreis verstellbar ist.

8. Fahrzeug-Betonmischer nach Anspruch 1, dadurch gekennzeichnet, daß das Schwenklager (18) mit der aus Klappe (22) und Trichter (24) bestehenden Baueinheit durch einen Arm (68) verbunden ist und daß der Arm (68) mindestens ein Einstellmittel (78, 82) aufweist.

9. Fahrzeug-Betonmischer nach Anspruch 1, dadurch gekennzeichnet, daß die Dichtung (36) ein geschlossenes Hohlprofil aufweist.

10. Fahrzeug-Betonmischer nach Anspruch 9, dadurch gekennzeichnet, daß im Hohlprofil dem Flansch (28) der Mischtrommel (14) zugewandte Düsen (90) vorgesehen sind und daß in den vom Hohlprofil gebildeten Ringraum (86) eine Zufuhrleitung (88) mündet, die an eine Druckmittelquelle anschließbar ist.

## Claims

1. Vehicle concrete mixer comprising a vehicle frame (12). an inclined mixing drum (14), rotatably mounted thereon, an opening (26) for feeding and discharging the mixing drum (14) arranged at the trailing end thereof and surrounded by an annular flange (28), a drive motor for rotating the mixing drum (14) optionally in opposite directions, a support (16) fastened at the vehicle frame (12) and provided with a mounting (18) for swinging movement above the mixing drum (14), a flap (22) pivotably mounted between a open position and a closed position at the mounting (18) for swinging movement and in the closed position closing the opening (26) of the mixing drum (14). and a hopper (24) fastened at the rear side of the flap (22) and projecting therethrough further an annular seal (36) fastened at the outside periphery of the flap (22) and in the closed position thereof pressed against the annular flange (28) of the mixing drum (14) and during rotation of the mixing drum (14) sliding at the flange (28), and shifting means (44) for swinging the flap (22), whereby a mechanical stopper (42, 44) for the flap (22) is arranged at the support (16), that the stopper (42, 44) supports the flap (22) in the dosed position thereof, and that adjusting means (52, 56, 72. 78. 82, 84) are provided to adjust at least a peripheral portion of the seal (36) consisting of wear-resistent synthetic material with the flap (22) being supported by the stopper (42. 44), characterized in that the seal (36) is fastened at the flap (22) by a plurality of peripherally spaced screws extending through longitudinal openings (84) for individual adjusting a portion of the seal (36) adjacent each screw.

2. Vehicle concrete mixer according to claim 1, characterized in that a supporting shoe (38) is fastened at the bottom side of the hopper (24), which in the closed position of the flap (22) rests on the stopper (42) which is formed by a strut of the support (16).

3. Vehicle concrete mixer according to claim 2, characterized in that a damping member (40) is arranged between the supporting shoe (38) and the strut (42).

4. Vehicle concrete mixer according to claim 1, characterized in that the adjusting means (56) are provided at one of the parts comprising the supporting shoe (38) and the strut (42).

5. Vehicle concrete mixer according to claim 1, characterized in that the stopper is formed in a shifting cylinder (44), which forms the shifting means and that the adjusting means comprises a screw bolt (52) by which one end of the shifting cylinder (44) is adjustable in the longitudinal direction thereof.

6. Vehicle concrete mixer according to claim 1, characterized in that the shifting means (44) is formed as a double acting pneumatic cylinder and that the flap (22) in its closed position is locked pneumatically by a continuous application of a pressurized medium.

7. Vehicle concrete mixer according to claim 1, characterized in that the mounting (18) for swinging movement comprises an eccentrical sleeve (72) upon rotation thereof the axis of the mounting (18) for swinging movement is adjusted along a circle.

8. Vehicle concrete mixer according to claim 1, characterized in that the mounting (18) for swinging movement is connected to a structure unit consisting of the flap (22) and the hopper (24) by an arm (68) and that the arm (68) comprises at least one adjustment means (78, 82).

9. Vehicle concrete mixer according to claim 1, characterized in that the seal comprises a closed hollow profile.

10. Vehicle concrete mixer according to claim 9, characterized in that in the hollow profile, nozzles (90) are provided facing the flange (28) of the mixing drum (14) and that a feeding line (88), which can be connected to a pressurized medium source opens into the annular chamber (86) formed by the hollow profile.

## Revendications

1. Malaxeur de béton pour camions comportant un châssis de véhicule (12), un tambour malaxeur (1i) monté sur ce dernier de manière inclinée et pivotante, à l'extrémité arrière duquel une ouverture (26) pour remplir et vider le tambour malaxeur (14) est disposée et limitée par une bride (28) annulaire, comportant par ailleurs un moteur d'entraînement pour la rotation du tambour malaxeur (14), au choix, en directions opposées, et un bâti (16) qui est fixé au châssis du véhicule (12) et qui présente au-dessus du tambour malaxeur (14) un palier pivotant (18), avec un volet (22) qui est disposé de manière à pouvoir être pivoté entre une position ouverte et une position fermée sur le palier pivotant et qui, dans la position fermée, obstrue l'ouverture (26) du tambour malaxeur (14), et un entonnoir (24) qui est fixé à la face arrière du volet (22), le traversant, le malaxeur comportant par ailleurs un joint annulaire (36) qui est fixé à la circonférence extérieure du volet (22) et est pressé dans la position fermée de ce dernier contre la bride annulaire (23) du tambour malaxeur (14) et glisse pendant la rotation du tambour malaxeur (14) le long de la bride (28), et un dispositif d'ajustage (44) pour pivoter le volet (22), à quoi une butée mécanique (42, 44) pour le volet (22) est disposée sur le bâti (16), que la butée (42, 44) sert d'appui au volet (22) dans la position fermée de ce dernier et que des moyens de réglage (52, 56, 72, 78, 82, 84) sont prévus pour déplacer du moins une partie de la circonférence du joint (36) du volet (22) consistant en un plastique résistant à l'abrasion lorsque le volet (22) s'appuie contre la butée (42, 44) caractérisé en ce que le joint (36) est fixé au volet (22) par un certain nombre de vis disposées sur la circonférence à certains intervalles, le volet présentant des trous oblongs (84) pour la fixation individuelle de la section du joint (36) voisine de chaque vis.

2. Malaxeur de béton pour camions se!on la revendication 1, caractérisé en ce que sur la face inférieure de l'entonnoir (24) est fixé un sabot d'appui (38) qui, dans la position fermée du volet (22) repose sur la butée (42) qui est formée par une entretoise du bâti (16).

3. Malaxeur de béton pour camions selon la revendication 2, caractérisé en ce qu'entre le sabot d'appui (38) et l'entretoise (42) est disposé un élément amortisseur (40).

4. Malaxeur de béton pour camions selon la revendication 1, caractérisé en ce que les moyens de réglage (56) sont prévus sur une des deux pièces comportant le sabot d'appui (38) et l'entretoise (42).

5. Malaxeur de béton pour camions selon la revendication 1, caractérisé en ce que la butée est formée dans un cylindre d'ajustage (44) gui forme le moyen d'ajustage et que les moyens de réglage comportent un boulon vissé (52) par lequel une extrémité du cylindre d'ajustage (44) peut être déplacée dans la direction longitudinale de ce dernier.

6. Malaxeur de béton pour camions selon la revendication 1, caractérisé en ce que le moyen d'ajustage (44) est formé comme cylindre à air comprimé à double action et que le volet (22) est verrouillé pneumatiquement dans sa position fermée sous la force constante de l'air comprimé.

7. Malaxeur de béton pour camions selon la revendication 1, caractérisé en ce que le palier pivotant (18) présente une douille excentrique (72) qui déplace l'axe du palier pivotant (18) sur un cercle lorsque la douille est tournée.

8. Malaxeur de béton pour camions selon la revendication 1, caractérisé en ce que le palier pivotant (18) est relié par un bras (68) au sous-ensemble consistant en volet (22) et entonnoir (24) et que le bras (68) présente au moins un moyen de réglage (78, 82).

9. Malaxeur de béton pour camions selon la revendication 1, caractérisé en ce que le joint (36) présente un profilé creux fermé.

10. Malaxeur de béton pour camions selon la revendication 1, caractérisé en ce que dans le profilé creux des buses (90) dirigées vers la bride (28) du tambour malaxeur (14) sont prévues et que dans l'espace annulaire (86) formé par le profilé creux débouche une conduite d'alimentation (88) qui peut être raccordée à une source de fluide de pression.
